# EUROPÄISCHE PATENTSCHRIFT

(11) **EP 0 412 237 B1**
(45) Veröffentlichungstag und Bekanntmachung des Hinweises auf die Patenterteilung: **03.11.1993**
(21) Anmeldenummer: 90102060.2
(22) Anmeldetag: 02.02.1990
(51) Int. Cl.: F02D 11/10

(54) **Drosselklappe**
Throttle valve
Papillon

(30) Priorität: 10.08.1989 DE 3926424
(43) Veröffentlichungstag der Anmeldung: 13.02.1991
(73) Patentinhaber: AUDI AG, 85045 Ingolstadt (DE)
(72) Erfinder: Büchl, Josef, D-8071 Lenting (DE)
(74) Vertreter: Le Vrang, Klaus

(56) Entgegenhaltungen:
- EP-A- 0 269 780
- DE-A- 3 711 779
- US-A- 4 523 565
- US-A- 4 526 060
- US-A- 4 787 353

## Beschreibung

Die Erfindung betrifft eine Drosselklappe für eine Brennkraftmaschine gemäß dem Oberbegriff des Anspruchs 1.

Eine derartige Drosselklappe ist in der DE-A 37 11 779 beschrieben. Diese bekannte Drosselklappe wird über einen Stellmotor zwischen der vollkommeh geschlossenen Stellung (0°-Stellung) und der maximalen Öffnungsstellung, die durch einen mechanischen Geber vorgegeben wird, gesteuert. Bei nicht betätigtem Gaspedal gibt der mechanische Geber die vollständige Schließstellung der Drosselklappe vor, es wird also die Sicherheit eines mechanischen Gaspedals bei Wahrnehmung der Möglichkeiten der Regelung eines elektronischen Gaspedals erreicht.

In der nicht vorveröffentlichten EP-A- 389649 ist eine Fortbildung der Drosselklappe nach der DE-A 37 11 779 beschrieben, die die Integration eines Leerlauffüllungsreglers, einer Geschwindigkeitsregelanlage und einer Antischlupfregelung ermöglicht.

Wünschenswert ist es, die Sicherheit der gattungsgemäßen Drosselklappe bei Ausfällen der Elektronik zu erhöhen und insbesondere einen komfortablen Notlaufbetrieb zu ermöglichen.

Die Aufgabe wird gelöst durch den kennzeichnenden Teil des Anspruchs 1.

Erfindungsgemäß ist vorgesehen, daß der maximale Anschlagpunkt für die Öffnung der Drosselklappe mechanisch vorgegeben wird, während der elektronisch angesteuerte Stellmotor aufgrund einer Zuordnung zwischen dem Öffnungswinkel und der Gaspedalstellung den Öffnungswinkel der Drosselklappe geringer hält als mechanisch vorgegeben.

Nur bei Aktivierung des Notlaufbetriebs kann dementsprechend der der Drosselklappe zugeordnete Anschlagstift, ein Fortsatz der Welle, die die Drosselklappe lagert, in Anlage an den Anschlagpunkt kommen. Erfindungsgemäß ist vorgesehen, daß mit Erreichen der Anlage die Teile mechanisch miteinander verbunden, beispielsweise verrastet werden, und daraufhin die Drosselklappe unmittelbar mechanisch durch den Seilzug bewegt wird und nicht mehr durch den Stellmotor eingestellt wird.

Bevorzugte Ausführungsformen sind in den Unteransprüchen beschrieben. Als Beispiel für die oben erwähnte Rastverbindung ist eine Feder vorgesehen, es sind jedoch auch beliebige andere Rastverbindungen aus dem Stand der Technik möglich. Auch eine Verbindung über Magnete ist denkbar.

In einer bevorzugten Ausführungsform sind zwei Anschlagsteller vorgesehen. Der erste Anschlagsteller ist aus der oben genannten EP-A 389649 bekannt. Er begrenzt bei Druckbeaufschlagung die mechanische Rückstellung der Drosselklappe auf etwa 10-11°, entsprechend einem Gemischdurchsatz von etwa 60 kg/h. In dem Bereich zwischen 0 · und 11° wird die Drosselklappe allein über den Stellmotor geregelt, auf diese Weise ist z. B. eine Leerlauffüllungsregelung möglich.

Erfindungsgemäß ist ein zweiter Anschlagsteller vorgesehen, der im Normalfall bei Druckbeaufschlagung seinen Anschlag eingefahren hat und somit keinen Anschlag definiert, also keine Aufgabe hat. Im Notlauffall wird der erste Anschlagsteller durch fehlenden Druck deaktiviert und eingefahren, so daß die Drosselklappe mechanisch auch unter die 10-11° sich schließen kann, während der zweite Anschlagsteller durch fehlenden Druck ausfährt und den Schließwinkel der Drosselklappe auf einen Notlaufspalt von etwa 5°, entsprechend einem Drucksatz von etwa 15 kg/h, begrenzt. Damit ist ein mechanischer Leerlauf aufrechterhalten, und gleichzeitig ist in dieser Stelle eine Berührung und Verrastung der Teile des Anschlagpunktes gegeben.

Im folgenden wird die Erfindung anhand der Figuren erläutert, es zeigen:
- Fig. 1: den Aufbau der Drosselklappe, und
- Fig. 2: das Verhältnis zwischen der Gaspedalstellung und dem Öffnungswinkel der Drosselklappe.

In der Figur 1 ist mit dem Bezugszeichen 10 eine Drosselklappe bezeichnet, die in ein Saugrohr einer Brennkraftmaschine eingebaut wird, das in der hier vorgesehenen Darstellung senkrecht verlaufen müßte. Die Drosselklappe 10 ist im geöffneten Zustand dargestellt, sie ist um eine Welle 12 schwenkbar, wobei ein Schwenk in Pfeilrichtung 100 die Drosselklappe 10 in ihre Öffnungsstellung bringen würde.

Die Welle 12 ist an ihrem einen Ende winkelig zu einem radialen, bewegungsmäßig mit der Drosselklappe 10 zwangsverbundenen Fortsatz 16 abgebogen, in der Fortsetzung ihrer Achse 14 ist die Welle eines Stellteiles 18 koaxial angeordnet vorgesehen, das einen Antriebshebel 22 sowie einen Abtriebshebel 28 aufweist. Über den Antriebshebel 22 wird die Verschwenkung des Stellteiles 18 eingestellt, der Abtriebshebel 28 überträgt diese Verschwenkung in einer noch zu beschreibenden Weise auf den bewegungsmäßig mit der Drosselklappe 10 zwangsverbundenen Fortsatz 16. Am Antriebshebel 22 oder, wie hier dargestellt, am Abtriebshebel 28, greift weiterhin eine Rückholfeder 24 an, deren anderes Ende am Punkt 26 motorseitig angelenkt ist, diese Rückholfeder 24, die aus Sicherheitsgründen als Doppelfeder ausgeführt ist, beaufschlagt die Drosselklappe 10 in ihre Schließstellung.

Der Abtriebshebel 28 weist einen parallel zur Achse 14 verlaufenden Mitnehmerstift 30 auf, der mit dem Fortsatz 16 in Berührung steht. Zur Regelung oder Steuerung der Drosselklappenöffnung ist ein Stellmotor 42 vorgesehen. Dieser Stellmotor 42 wird angesteuert von einer Elektronik. Dabei kann es sich beispielsweise um eine Schlupfregelung handeln. Die ansteuernde Elektronik berücksichtigt weiterhin verbrauchsoptimierte Kennlinien und hält somit den Öffnungswinkel der Drosselklappe 10 kleiner als mechanisch möglich, wie im Zusammenhang mit Fig. 2 noch im einzelnen zu erläutern sein wird.

Soll die Drosselklappe in Richtung ihrer Schließstellung beaufschlagt werden, wird der Elektromotor 42 angesteuert. Er betätigt eine Welle 40, die sich entgegen der Richtung des Pfeiles 100 dreht. Ein Mitnehmer 38 ist in Anschlag mit einem radialen Zapfen 36 und dreht die Welle 12 ebenfalls in Richtung des Pfeiles 100. Der Radialzapfen 36 und der Mitnehmer 38 sind über eine Feder 32 miteinander verbunden, die im Normalbetrieb den Zapfen 36 in Anlage an den Mitnehmer 38 hält. Wird jedoch die Drosselklappe 10 in ihre Öffnungsrichtung mechanisch entgegen der Anlagestellung zwischen Zapfen 36 und Mitnehmer 38 beaufschlagt, kann sich die Feder 32 entsprechend dehnen, dieser Notfallbetrieb wird weiter unten erläutert.

Wesentlich dabei ist, daß die Feder 32 eine kleinere Federkraftkennlinie als die Rückstellfeder 24 besitzt, also weicher ist.

Eine Verlängerung 50 des Abtriebshebels 28 des Stellteils 18 besitzt an ihrem Ende 58 eine verstellbare Anschlagschraube 82, die im Normalbetrieb bei nicht betätigtem Gaspedal in Anlage an einen Anschlagstellerbolzen 56 eines Anschlagstellers 54 kommt und somit die Verschwenkung des Stellteiles 18 in Schließrichtung der Drosselklappe 10 begrenzt. Der Anschlagsteller 54 kann als Elektromotor oder als Druckdose ausgeführt sein, sein Boden 56 ist bei Aktivierung ausgefahren.

Der Stellhebel 18 wird in Richtung Öffnungsstellung der Drosselklappe 10, also in der Drehrichtung des Pfeiles 100, durch ein Schwenkteil 60 verdreht, das sich durch Betätigung eines Seilzuges 20, der mit einem nicht dargestellten Gaspedal verbunden ist, verschwenken läßt.

In der Figur 1 sind die Welle 12 der Drosselklappe 10, die Drehachse des Stellteiles 18 sowie die Drehachse des Schwenkteiles 60 koaxial zueinander ausgerichtet.

Um diese Achse 14 läßt sich mit Hilfe einer Seilscheibe 62, an der der Seilzug 20 angreift, ein Gegenarm, der als Stellhebel 64 ausgebildet ist, verschwenken. Der Stellhebel 64 besitzt einen Mitnehmer 66, der auf die eine Seite des Antriebshebels 22 des Stellteiles 18 drückt und dieses Stellteil 18 somit in Richtung Öffnungsstellung bewegt.

Eine Rückholfeder 70 ist vorgesehen, die dafür Sorge trägt, daß bei nicht betätigtem Gaspedal und somit bei lockerem Seilzug 20 das Schwenkteil 60 in seine Nullage bewegt wird.

Zugeordnet zu dem Schwenkteil 60 ist ein Sollwertgeber 72, der als Sensor auf elektrischem Wege ein Signal abgibt, das repräsentativ ist für die Lastanforderung, wie sie aufgrund der Betätigung des Gaspedales vom Fahrer erzeugt wird.

Ein Istwertgeber 68, der den tatsächlichen Schließgrad der Drosselklappe 10 feststellt, ist entweder der Welle 12 oder der Welle 40 zugeordnet und liefert einen Wert für den tatsächlichen Drosselklappen-Öffnungsgrad.

Die Funktion dieser Anordung ist in der EP-A- 389649 ausführlich beschrieben, auf diese Anmeldung wird deshalb, Bezug genommen.

Nachteilig bei dieser Anordnung ist jedoch, daß im Notlauf der Stellmotor gegen eine starke Rückholfeder arbeiten muß, die die Anlage zwischen dem Fortsatz 16 und dem Mitnehmerstift 30 aufrechthält.

Zur Überwindung dieses Nachteiles ist in der in Fig. 1 dargestellten Ausführungsform der Fortsatz 16 an seinem einen Ende mit einem Ausleger 106 verbunden, der an den ausgefahrenen Stellstift 104 eines zweiten Anschlagstellers 102 in Anlage kommt.

Im Normalbetrieb ist der Bolzen 56 des Anschlagstellers 54 ausgefahren und der Bolzen 104 des Anschlagstellers 102 eingefahren, beispielsweise durch hydraulische Ansteuerung. Im Notbetrieb, bei deaktivierten Anschlagstellern 54 und 102, ist der Bolzen 56 des Anschlagstellers 54 eingefahren und der Bolzen 104 des Anschlagstellers 102 ausgefahren.

An seiner anderen Seite im Anschlagpunkt 90 trägt der Fortsatz 16 eine Rastfeder 101, die mit dem Mitnehmerstift 30 verrastet, wenn dieser in Anlage an den Fortsatz 16 kommt. Damit sind Fortsatz 16 und Mitnehmerstift 30 miteinander verbunden.

Selbstverständlich sind auch andere Möglichkeiten zur Verrastung als die Rastfeder 101 möglich, wesentlich für die Erfindung ist das Prinzip, daß mit der Anlage zwischen dem Mitnehmerstift 30 und dem Fortsatz 16 die beiden Teile miteinander verrasten.

Wird nun ein Notfall erkannt, wird der erste Anschlagsteller 54 deaktiviert, somit könnte sich der Abtriebshebel 28 bis zu einer Stellung bewegen, die einem Drosselklappen-Öffnungswinkel von 0° entspricht.

Dies wird jedoch verhindert durch den zweiten Anschlagsteiler 102, der im deaktivierten Zustand und seinen Anschlagstift 104 ausfährt und somit für den Fortsatz 16 einen Anschlag bildet, der Drosselklappenwinkel < 5° nicht mehr zuläßt, so daß der Leerlauf sichergestellt bleibt.

Der Stellmotor 42 ist in seine Öffnungsstellung gebracht, er wird nicht mit Strom versorgt.

Sobald jetzt die Drosselklappe 10 mechanisch durch ein Loslassen des Gaspedals und eine entsprechende Bewegung über den Seilzug 20 und die Beaufschlagung der Feder 24 geschlossen wird, kommen Fortsatz 16 und Mitnehmerstift 30 im Anschlagpunkt 90 miteinander in Berührung, und die Rastfeder 101 verkeilt die beiden Bauteile. Damit wird jetzt die Drosselklappe in dem Bereich zwischen etwa 5° Drosselklappenwinkel (hervorgerufen durch den Anschlagsteiler 102) und 90° Drosselklappenwellenwinkel (bei voll durchgetretenem Gaspedal) rein mechanisch durch die nunmehr starre Verbindung im Anschlagpunkt 90 verschwenkt, der Stellmotor ist nicht mehr aktiv.

Von Bedeutung dabei ist jedoch, daß im Normalfall die Abhängigkeit der Drosselklappenöffnung von der Gaspedalstellung in ihrer Kennlinie so eingestellt wird, daß kein linearer Zusammenhang besteht, sondern daß, wie in Fig. 2 dargestellt, der über den Stellmotor 42 eingestellte Öffnungswinkel der Drosselklappe 10 kleiner ist als aufgrund der mechanischen Vorgabe möglich. Ein derartiges Verhalten ist ohnehin für sparsamere Verbrauchswerte erwünscht, es wird gleichzeitig im Zusammenhang mit der vorliegenden Erfindung ausgenutzt, da im Normalfall somit der Fortsatz 16 mit dem Mitnehmerstift 90 nicht in Berührung kommen kann, da der Stellmotor die Drosselklappe 10 so weit geschlossen hält, daß stets ein Abstand zwischen Fortsatz 16 und Mitnehmerstift 30 verbleibt. Erst im Notlaufbetrieb können diese beiden Teile miteinander in Anschlag kommen.

In Fig. 2 ist in der Abszisse der Weg des Gaspedals aufgetragen, in der Ordinate die zugehörigen Öffnungswinkel. Die mit α 72 bezeichnete Kurve gibt die Abhängigkeit des Auslenkwinkels der Seilscheibe von der Gaspedalstellung an, die Kurve α 18 den Auslenkwinkels des Zwischenhebels, und die Kurve α 10 die maximale, der jeweiligen Gaspedalstellung zugeordnete Öffnungsstellung der Drosselklappe. Der Stellmotor 42 stellt die Drosselklappe 10 abhängig von Parametern ein zwischen 0° und dem durch α 10 vorgegebenen Winkel. Die jeweiligen Angaben gelten für den Normalbetrieb, also ausgefahrener Anschlagsteller 54 und eingefahrener Anschlagsteller 102.

Im Bereich größeren Gaspedalweges ist der Abtriebshebel 28 vom Bolzen 56 abgehoben, die Stellwinkelvorgabe über die Seilscheibe 62, die über das Sollwertpotentiometer 72 erfaßt wird, stimmt überein mit der Winkelstellung des Zwischenteiles 18. Entsprechend den vorgegebenen Kennlinien bleibt die tatsächliche Stellung der Drosselklappe 10 unterhalb dieses Winkelwertes.

Im Bereich kleiner Gaspedalwege kommt der Abtriebshebel 28 in Anlage an den Bolzen 56, das Zwischenstück 18 behält einen Mindestauslenkwinkel von, wie oben erwähnt, ca. 11° bei. Die Seilscheibe schließt jedoch weiter, diese Sollvorgabe wird durch das Potentiometer 72 erfasst.

Der tatsächliche Öffnungswinkel α 10 der Drosselklappe liegt im Bereich unterhalb 11° und ist durch die Elektronik vorgegeben.

Wichtig ist, daß über den Gesamtbereich die Kurve α 18 immer über der Kurve α 10 liegt, also der Mitnehmerstift 30 und der Fortsatz 16 nicht in Anlage kommen können. Erst im Notbetrieb ist die 11° Limitierung im Bereich kleiner Gaspedalwege für die Kurve α 18 aufgehoben, sie kann jetzt linear auf kleinere Werte abfallen. Die Kurve α 10 hingegen wird nunmehr durch den ausgefahrenen Bolzen 104 auf mindestens 5° beschränkt, somit können Fortsatz 16 und Mitnehmerstift 30 miteinander verrasten. Von diesem Augenblick an wird die Drosselklappe 10 im in Abhängigkeit von der Gaspedalstellung entsprechend der Linie α 72 bewegt.

Drückt bei Beendigung des Notlaufbetriebes, ebenso wie beim Startvorgang, der Stellmotor 42 auf den Radialzapfen 36, wird die Rastverbindung 101 wieder gelöst, und das System geht in seinen elektronisch gesteuerten Normalzustand über.

Aufgrund der Erfindung ist es auch bei Ausfall der Elektronik und des Stellmotors 42 möglich, die Drosselklappe 10 in gewohnter Weise über ein Gaspedal mechanisch auf den gewünschten Auslenkungsgrad einzustellen.

## Patentansprüche

1. Drosselklappe (10) für eine Brennkraftmaschine, mit
a) einer Welle (12), auf der die Drosselklappe (10) gelagert ist,
b) einem Anschlag (30), der die Öffnungsbewegung der Drosselklappe (10) in Richtung Offenstellung begrenzt und mit einem mit der Welle (12) verbundenen Fortsatz (16) zusammenwirkt,
c) einer Einrichtung (18, 60) zur Verlegung des Anschlages (30) in Richtung Öffnungsstellung in Ansprache auf die Betätigung eines mechanischen Seilzuges (20) über das Gaspedal,
d) einer Feder (32) zur Beaufschlagung der Drosselklappe (10) in Richtung des Anschlages (30),
e) einem Stellmotor (42), der den Öffnungsgrad der Drosselklappe (10) zwischen der Geschlossenstellung und der durch den Anschlag (30) definierten maximalen Öffnungsstellung einstellt,
f) einer Rückstelleinrichtung (24), die bei losem mechanischem Seilzug (20) den Anschlag (30) in Richtung Geschlossenstellung der Drosselklappe (10) beaufschlagt,
g) wobei die Beaufschlagung durch die Feder (32) der Drosselklappe (10) in Richtung des Anschlages (30) weicher ist als die der Rückstelleinrichtung (24),
h) einem Sollwertgeber (72) und einem Istwertgeber (68) für die Drosselklappenstellung, wobei der Istwertgeber (68) dem Stellmotor (42) oder der Welle (12) zugeordnet ist,
i) wobei der Stellmotor (42) im Normalbetrieb den Öffnungswinkel der Drosselklappe (10) kleiner hält als durch den Anschlag (30) vorgegeben,
dadurch gekennzeichnet, daß
k) ein Koppelelement (101) vorgesehen ist, das im Notlaufbetrieb, bei Ausfall der Elektronik und bei Anlage des Fortsatzes (16) am Anschlag (30) eine Zwangsverbindung zwischen Anschlag (30) und Fortsatz (16) zur mechanischen Führung der Drosselklappe (10) herstellt.

2. Drosselklappe nach Anspruch 1, dadurch gekennzeichnet, daß das Koppelelement eine Rastfeder (101) ist, die bei Anlage des Fortsatzes (16) am Anschlag (30) verrastet.

3. Drosselklappe nach Anspruch 1 oder 2, mit einem ersten Anschlagsteller (54), der im Normalbetrieb den Anschlag (30) auf eine Drosselklappenstellung, die einer Winkelstellung von etwa 11° entspricht, einstellt, dadurch gekennzeichnet, daß ein zweiter Anschlagsteller (102) vorgesehen ist, der im Normalbetrieb wirkungslos ist.

4. Drosselklappe nach Anspruch 3, dadurch gekennzeichnet, daß im Notlaufbetrieb der erste Anschlagsteller (54) und der zweite Anschlagsteller (102) den Schließwinkel der Drosselklappe (10) auf etwa 5° einstellt.

## Claims

1. Throttle flap (10) for an internal-combustion engine, with
a) a shaft (12), on which the throttle flap (10) is mounted,
b) a stop (30), which limits the opening movement of the throttle flap (10) in the direction of the open position and which cooperates with an extension (16) connected to the shaft (12),
c) a device (18, 60) for shifting the stop (30) in the direction of the opening position in response to the actuation of a mechanical cord pull (20) via the accelerator pedal,
d) a spring (32) for loading the throttle flap (10) in the direction of the stop (30),
e) a servomotor (42), which adjusts the degree of opening of the throttle flap (10) between the closed position and the maximum opening position defined by the stop (30),
f) a return device (24), which, when the mechanical cord pull (20) is slack, loads the stop (30) in the direction of the closed position of the throttle flap (10),
g) the loading of the throttle flap (10) by the spring (32) in the direction of the stop (30) being lower than the loading by the return device (24),
h) a desired-value transmitter (72) and an actual-value transmitter (68) for the throttle-flap position, the actual-value transmitter (68) being assigned to the servomotor (42) or to the shaft (12),
i) during normal operation, the servomotor (42) keeping the opening angle of the throttle flap (10) smaller than that predetermined by the stop (30),
characterized
k) in that there is provided a coupling element (101), which, in the emergency-running mode, in the event of failure of the electronics and if the extension (16) bears against the stop (30), makes a positive connection between the stop (30) and the extension (16) for the mechanical guidance of the throttle flap (10).

2. Throttle flap according to Claim 1, characterized in that the coupling element is a catch spring (101) which catches when the extension (16) bears against the stop (30).

3. Throttle flap according to Claim 1 or 2, with a first stop adjuster (54) which, during normal operation, adjusts the stop (30) to a throttle-flap position corresponding to an angular position of approximately 11°, characterized in that a second stop adjuster (102), which is inoperative during normal operation, is provided.

4. Throttle flap according to Claim 3, characterized in that, in the emergency-running mode, the first stop adjuster (54) and the second stop adjuster (102) adjust the closing angle of the throttle flap (10) to approximately 5°.

## Revendications

1. Papillon des gaz (10) pour un moteur à combustion interne, comportant
a) un arbre (12) sur lequel est monté le papillon des gaz (10),
b) une butée (30) qui limite le mouvement d'ouverture du papillon des gaz (10) en direction de sa position d'ouverture et qui coopère avec un appendice (16) fixé à l'arbre (12),
c) un dispositif (18, 60) pour déplacer la butée (30) en direction de la position d'ouverture en réponse à l'actionnement d'un câble sous gaine mécanique (20) au moyen de la pédale d'accélérateur,
d) un ressort (32) pour solliciter le papillon des gaz (10) en direction de la butée (30),
e) un servomoteur (42) qui règle le degré d'ouverture du papillon des gaz (10) entre la position de fermeture et la position d'ouverture maximale définie par la butée (30),
f) un dispositif de rappel (24) qui sollicite la butée (30) en direction de la position de fermeture du papillon des gaz (10) lorsque le câble sous gaine mécanique (20) est lâche,
g) la sollicitation du papillon des gaz (10) en direction de la butée (30) par le ressort (32) étant plus faible que la sollicitation du dispositif de rappel (24),
h) un générateur de valeur de consigne (72) et un générateur de valeur effective (68) pour la position du papillon des gaz, le générateur de valeur effective (68) étant adjoint au servomoteur (42) ou à l'arbre (12),
i) le servomoteur (42) maintenant, dans les conditions de fonctionnement normal, un angle d'ouverture du papillon des gaz (10) plus petit que celui qui est prédéfini par la butée (30),
caractérisé en ce que
k) il est prévu un élément d'accouplement (101) qui, dans les conditions de fonctionnement d'urgence, en cas de panne de l'électronique et au moment où l'appendice (16) vient s'appliquer sur la butée (30), établit un assemblage rigide entre la butée (30) et l'appendice (16) en vue de la commande mécanique du papillon des gaz (10).

2. Papillon des gaz selon la revendication 1, caractérisé en ce que l'élément d'accouplement est un ressort d'encliquetage (101) qui s'enclenche au moment où l'appendice (16) vient s'appliquer sur la butée (30).

3. Papillon des gaz selon la revendication 1 ou 2, comportant un premier organe de réglage de butée (54) qui, dans les conditions de fonctionnement normal, règle la butée (30) dans une position du papillon des gaz qui correspond à une position angulaire d'environ 11°, caractérisé en ce qu'il est prévu un second organe de réglage de butée (102) qui est sans effet dans les conditions de fonctionnement normal.

4. Papillon des gaz selon la revendication 3, caractérisé en ce que, dans les conditions de fonctionnement d'urgence, le premier organe de réglage de butée (54) et le second organe de réglage de butée (102) règlent à 5° environ l'angle de fermeture du papillon des gaz (10).
